# EUROPÄISCHE PATENTSCHRIFT

(11) **EP 1 011 108 B1**
(45) Veröffentlichungstag und Bekanntmachung des Hinweises auf die Patenterteilung: **28.04.2004**
(21) Anmeldenummer: 98123749.8
(22) Anmeldetag: 14.12.1998
(51) Int. Cl.: H01B 13/02, D07B 5/10

(54) **Vorrichtung zum Verseilen von Kabeln mit wechselnder Schlagrichtung**
Device for making cables with alternating twist direction
Dispositif de câblage à sens alterné

(43) Veröffentlichungstag der Anmeldung: 21.06.2000
(73) Patentinhaber: Rosendahl Maschinen GmbH, 8212 Pischelsdorf (AT)
(72) Erfinder: Seibert, Gerhard, 2500 Baden (AT)
(74) Vertreter: Hehenberger, Reinhard, Dipl.-Ing.

(56) Entgegenhaltungen:
- EP-A- 0 749 131
- EP-A- 0 821 372
- EP-A- 0 867 894
- DE-A- 3 607 443

## Beschreibung

Das Verseilen von Kabeln mit wechselnder Schlagrichtung kann wesentlich rationeller erfolgen als in konventioneller Weise mit gleichbleibender Schlagrichtung. Die Wechselschlag-Verseilmaschine selbst ist einfacher, kleiner und erreicht daher größere Arbeitsgeschwindigkeiten. Der Produktionsablauf kann kontinuierlich erfolgen, so daß die Verseilung z.B. mit dem nächsten Arbeitsgang, der Ummantelung des Leiters kombiniert werden kann.

Diese sogenannte SZ-Verseilung ist für Verseilelemente runden Querschnitts bekannt. Die Erfindung löst nun die Aufgabe, auch Verseilelemente mit nicht-rundem Querschnitt, z.B. sektorförmige elektrische Adern, SZ-förmig zu verseilen durch eine Vorrichtung mit den Merkmalen des Anspruches 1.

In der GB-PS 447 871 ist eine Verseilmaschine beschrieben, welche einen elektrischen Leiter aus Einzeldrähten verseilt und gleich nach dem Verseilpunkt in aufeinanderfolgenden formgebenden Führungen zu Sektoren umformt und wendelt. Zu diesem Zweck ist eine konventionelle Korbverseilmaschine beschrieben, mit gleichförmig rotierendem, die Spulen für die Verseilelemente tragenden Verseilkorb, welchem nach dem Verseilpunkt ein rotierender Formkopf nachgeschaltet ist, dessen Formrollen in ihrem Abstand zur Drehachse verstellbar sind. Der Formkopf arbeitet demgemäß wie ein Richtapparat, um dem verseilten Element seine sektorförmige Form und durch seine Rotation den gleichmäßigen Wendel zu geben.

Bei der erfindungsgemäßen Vorrichtung werden die sektorförmigen Verseilelemente zum fertigen Seil, mit wechselnder Schlagrichtung, verseilt. Die formschlüssigen Führungen für jedes Element befinden sich vor dem Verseilpunkt und dienen dem Einleiten der Verseilkräfte und passen sich, zur schonenden Behandlung der bereits kunststoffisolierten sektorförmigen Verseilelementen, an deren je nach Verseildrehrichtung wechselnde Biegelinie an.

Beim SZ-Verseilen nicht-runder Verseilelemente muß eine "Rückdrehung" der Elemente verhindert werden. Das bedeutet, daß, speziell bei größeren Dimensionen der einzelnen Verseilelemente, erhebliche Drehmomente bezogen auf die Drehachse der Einzelelemente auf diese aufgebracht werden müssen, und zwar im hin- und herrotierenden Verseilkopf, aber auch - als Reaktionsmoment - in der festen Einlaufführung vor dem Drallspeicher. Dazu sind formschlüssige, an die Profile der Verseilelemente angepaßte Rollenführungen (2, 3) vorteilhaft. Um damit aber größere Drehmomente aufzubringen, ohne die Kunststoffisolationen der elektrischen Adern (Verseilelemente) zu beschädigen, sind mehrere Führungen hintereinander erforderlich, die sich erfindungsgemäß so an die im Verseilkopf auftretende Verformung, bestehend aus Biegung und Verdrehung der Verseilelemente, anpassen, daß alle hintereinander liegenden Rollenführungen etwa zu gleiche Teilen die gesamten erforderlichen Kräfte gleichmäßig aufbringen.

Dies wird dadurch erreicht, daß die einzelnen Führungsrollensätze (2,3) mindestens im Verseilkopf eine als Freiwinkel bezeichnete begrenzte Winkelabweichung in beiden Drehrichtungen zueinander zulassen und zwar um die gemeinsame Achse aller Verseilelemente (α) und/oder um die Achse jedes Verseilelementes (γ).

Eine vorteilhafte Weiterbildung der Erfindung ist dadurch gekennzeichnet, daß nur ein, etwa in der Mitte des Verseilkopfes liegender, Führungsrollensatz in seinem Rotor antriebsmäßig starr mit dem Antriebsmotor verbunden ist, während die weiteren Führungsrollensätze in Rotoren, deren Drehzentrum die Verseilachse ist, gelagert sind, und Anschläge die Freiwinkel, usw. (gegenüber dem mittleren Führungsrollensatz) nach beiden Drehrichtungen hin begrenzen.

Eine weitere bevorzugte Ausführungsform der Erfindung ist dadurch gekennzeichnet, daß der, dem Verseilpunkt nächstliegende Führungsrollensatz torsionsmäßig starr in seinem zentralen Rotor gelagert ist und daß die weiteren Führungsrollensätze in Rotoren gelagert sind, deren Drehachse sich jeweils in der Längsachse der Verseilelemente befindet und deren Freiwinkel (gegenüber dem mittleren Führungsrollensatz) in beiden Drehrichtungen durch Anschläge begrenzt sind.

Bei der Erfindung kann auch vorgesehen sein, daß der "Flugkreis" der Führungsrollensätze größer ist als der Durchmesser der Führungen im Drallspeicher.

Weiters kann die Erfindung dadurch gekennzeichnet sein, daß die Führungsrollensätze sich in Rotoren befinden, deren Drehachse in der Verseilelement-Achse liegt und die zueinander die Freiwinkel haben, und diese Rotoren wieder in Rotoren gelagert sind, die um die zentrale Verseilachse die Freiwinkel zueinander haben und insbesondere dadurch, daß die hintereinander liegenden Führungsrollensätze einen Radius für die Verseilelemente bilden und somit unterschiedliche Entfernungen zur zentralen Achse haben.

Die Erfindung kann auch dadurch gekennzeichnet sein, die nichtrotierende Einlaufführung in die Speicherstrecke ebenfalls Rollensätze aufweist, die in Rotoren zueinander verdrehbar gelagert sind, jedoch als Unterschied zum Verseilkopf das Gehäuse ohne Antrieb als feststehendes Bauteil ausgeführt ist.

Schließlich kann die Erfindung noch so ausgeführt sein, daß in Durchlaufrichtung, nach dem Verseilnippel oder anstelle diesem, sich eine "Torsionssperre" in Form von Anpreßraupen, Anpreßrollen oder eines, vom Seil umschlungenen Rades befindet.

In Fig. 5 ist die Lage eines sektorförmigen Verseilelementes in der "Draufsicht" auf den Verseilkopf dargestellt, wobei in den Schnittebenen "C", "D" und "E" die Positionen der Führungsrollen (2, 3), also die Kraftangriffspunkte (F) anzunehmen sind. In Fig. 2 ist am Beispiel einer Kabelverseilung aus 4-sektorförmigen Leiterelementen (1, 1', 1'', 1''') (siehe Fig. 6) ein erfindungsgemäßer Verseilkopf im Aufriß zu Fig, 5 dargestellt.

Für eine optimal schonende Kraftverteilung im Verseilkopf ist eine Anpassung der krafteinleitenden Führungsrollen (2, 3), sowohl an die Biegelinie mit Radius RI, als auch an die Verdrehung der Verseilelemente erforderlich.

Für die Anpassung an die Verdrehung sind die Führungsrollen (2, 3) in Rotoren (4) um die Achse der Verseilelemente gelagert, wobei Anschläge (10, 11) die entsprechenden Verdrehwinkel γ₁, γ₂, usw. begrenzen.

Für die Anpassung an die Biegelinie der Verseilelemente sind die Führungsrollen (2, 3) zusätzlich in Rotoren (5) gelagert, deren Drehachse in der Verseilachse liegt. Die zulässigen Drehwinkel α₁, α₂ usw. ausgehend vom Mittelrotor (6) sind durch Anschläge (12, 13) begrenzt.

Weiterhin ist eine Anpassung der Führungsrollen (2, 3) an einen entsprechenden Radius R vorteilhaft, dadurch kann der Flugkreisdurchmesser D im Verseilkopf groß im Verhältnis zu jenem im Drallspeicher d sein, so daß die Umfangskräfte an den Verseiladern klein werden.

Die Anschläge 10, 11, 12 und 13 sind natürlich jeweils für beide Richtungen vorgesehen.

Je nach vorgesehenem Arbeitsbereich in bezug auf Querschnittsform, -größe, Anzahl und Material der Verseilelemente kann es genügen, auch nur einen Teil der genannten Maßnahmen anzuwenden. In Fig, 2 ist z.B. ein Verseilkopf dargestellt, der alle drei Kriterien enthält, während jener in Fig. 4 sich an die Verdrehung der Verseilelemente mit Rotoren (4) anpaßt,

In Fig. 1 ist die ganze Anordnung einer solchen Verseileinrichtung dargestellt. Die Verseilelemente (1) werden von rechts - von entsprechenden Trommelabläufen - zugeführt, laufen durch eine nicht-rotierende Einlaufführung (15) - durch den Verseilkopf (6) zum Verseilnippel (9) (Verseilpunkt) und durch eine "Torsionssperre" (14) z.B. in Form von profilierten Anpreßrollen an den Verseilverband. Danach erfolgt - im gleichen Arbeitsgang die Ummantelung des Seiles und dessen Aufwicklung (nicht dargestellt),

In Fig. 1 ist zu erkennen, daß die Verseilelemente ab dem Durchlaufen der Einlaufführungsrollen zum Drallspeicher, verdrillt werden, so daß die Einlaufführungsrollen die Reaktionskräfte aus der Vorverseilung durch den Verseilkopf aufnehmen müssen. Es ist daher vorteilhaft, sie in gleicher Weise wie den beschriebenen Verseilkopf, nur eben ohne dem hin und herdrehenden Antrieb (8), auszuführen. In der Drallspeicherstrecke selbst sind in Fig. 1 drehbar gelagerte Stützrollenvorrichtungen (16) dargestellt.

## Patentansprüche

1. Vorrichtung zur Herstellung einer Kabelverseilung mit wechselnder Schlagrichtung aus Einzelelementen (1) nicht-runden Querschnitts mit einer gestreckten Drallspeicherstrecke und einem hin- und herrotierenden Verseilkopf, **dadurch gekennzeichnet, daß** die einzelnen Führungsrollensätze (2,3) mindestens im Verseilkopf eine als Freiwinkel bezeichnete begrenzte Winkelabweichung in beiden Drehrichtungen zueinander zulassen und zwar um die gemeinsame zentrale Achse aller Verseilelemente (α) und / oder um die Achse jedes einzelnen Verseilelementes (γ).

2. Vorrichtung nach Anspruch 1, **dadurch gekennzeichnet, daß** nur ein, etwa in der Mitte des Verseilkopfes liegender Führungsrollensatz (2, 3) in seinem Rotor (6) antriebsmäßig starr mit dem Antriebsmotor (8) verbunden ist, während die weiteren Führungsrollensätze (2', 3') in Rotoren (8), deren Drehzentrum die Verseilachse ist, gelagert sind, und Anschläge (12, 13) die Freiwinkel (α₁, α₂), usw. gegenüber dem mittleren Führungsrollensatz nach beiden Drehrichtungen hin begrenzen.

3. Vorrichtung nach Anspruch 1, **dadurch gekennzeichnet, daß** der, dem Verseilpunkt nächstliegende Führungsrollensatz (2', 3') torsionsmäßig starr in seinem zentralen Rotor (5 bzw. 6) gelagert ist und daß die weiteren Führungsrollensätze (2, 3) in Rotoren (4) gelagert sind, deren Drehachse sich jeweils in der Längsachse der Verseilelemente befindet und deren Freiwinkel (γ₂, γ₃) gegenüber dem mittleren Führungsrollensatz in beiden Drehrichtungen durch Anschläge (10, 11) begrenzt sind.

4. Vorrichtung nach Anspruch 1, **dadurch gekennzeichnet, daß** der "Flugkreis" (D) der Führungsrollensätze größer ist als der Durchmesser (d) der Führungen im Drallspeicher.

5. Vorrichtung nach einem der Ansprüche 1 bis 4, **dadurch gekennzeichnet, daß** die Führungsrollensätze (2, 3) sich in Rotoren (4) befinden, deren Drehachse in der Verseilelement-Achse liegt und die zueinander die Freiwinkel (γ) haben, und diese Rotoren (4) wieder in Rotoren (5) gelagert sind, die um die zentrale Verseilachse die Freiwinkel (α) zueinander haben.

6. Vorrichtung nach einem der Ansprüche 1 bis 5, **dadurch gekennzeichnet, daß** die hintereinander liegenden Führungsrollensätze (2, 3) einen Radius (R) für die Verseilelemente (1) bilden und somit unterschiedliche Entfernungen zur zentralen Achse haben.

7. Vorrichtung nach Anspruch 1, **dadurch gekennzeichnet, daß** die nichtrotierende Einlaufführung (15) in die Speicherstrecke ebenfalls Rollensätze (2, 3) aufweist, die in Rotoren (4, 5) zueinander verdrehbar gelagert sind, jedoch als Unterschied zum Verseilkopf das Gehäuse (6) ohne Antrieb als feststehendes Bauteil ausgeführt ist.

8. Vorrichtung nach Anspruch 1, **dadurch gekennzeichnet, daß** in Durchlaufrichtung, nach dem Verseilnippel (9) oder anstelle diesem, sich eine "Torsionssperre" (14) in Form von Anpreßraupen, Anpreßrollen oder eines, vom Seil umschlungenen Rades befindet.

## Claims

1. Apparatus for making a cable lay with alternating directions of twist, from individual elements (1) of non-round cross-section, with an elongated twist storage run and a twisting head rotating to and fro, **characterized in that** the individual guide roller sets (2, 3), at least in the twisting head, allow a limited angular deviation, called a free angle, relative to one another in both directions of rotation, specifically about the common central axis of all stranding elements (α) and/or about the axis of each individual stranding element (γ).

2. Apparatus according to claim 1, **characterized in that** only one guide roller set (2, 3) lying approximately in the middle of the twisting head is rigidly connected for drive in its rotor (6) to the drive motor (8), while the further guide roller sets (2', 3') are mounted in rotors (8) whose centre of rotation is the laying up axis, and stops (12, 13) limit the free angle (α₁, α₂, etc )relative to the central guide roller set in both directions of rotation.

3. Apparatus according to claim 1, **characterized in that** the guide roller set (2', 3') lying next to the laying up point is mounted torsionally rigid in its central rotor (5 or 6) and **in that** the further guide roller sets (2, 3) are mounted in rotors (4) whose axes of rotation are each located in the longitudinal axis of the stranding elements and their free angles (γ₂, γ₃) relative to the middle guide roller set are limited in both directions of rotation by stops (10, 11).

4. Apparatus according to claim 1, **characterized in that** the "flight circle" (D) of the guide roller sets is greater than the diameter (d) of the guides in the twist store.

5. Apparatus according to any of claims 1 to 4, **characterized in that** the guide roller sets (2, 3) are located in rotors (4) whose axis of rotation lies in the stranding element axis and which have the free angles (γ) relative to one another, and these rotors (4) are further mounted in rotors (5) which have the free angle (α) relative to one another about the central laying up axis.

6. Apparatus according to any of claims 1 to 5, **characterized in that** the guide roller sets (2, 3) lying one after the other form a radius (R) for the stranding elements (1) and thus have different distances from the central axis.

7. Apparatus according to claim 1, **characterized in that** the non-rotating infeed guide (15) also has roller sets (2, 3) in the storage run, which are mounted in rotors (4, 5) rotatable relative to one another, while however the housing (6) is implemented without drive as a stationary component in contrast to the laying up head.

8. Apparatus according to claim 1, **characterized in that** a "torsion lock" (14) in the form of pressure tracks, pressure rollers or a wheel wrapped by the cable is located following, in the run through direction, the closing nipple (9) or in place of this.

## Revendications

1. Dispositif de fabrication d'un câble à sens de câblage alterné, à partir d'éléments individuels (1) à section non ronde, avec un parcours d'accumulation de torsion étendu et une tête de câblage tournant en va et vient, **caractérisé en ce que** les jeux de rouleaux de guidage individuels (2, 3) autorisent au moins à la tête de câblage un écart angulaire limité appelé angle libre, dans les deux sens de rotation, à savoir un angle (α) autour de l'axe central commun de tous les éléments de câble et/ou un angle (γ) autour de l'axe de chaque élément de câble.

2. Dispositif selon la revendication 1, **caractérisé en ce que** seulement un jeu de rouleaux de guidage (2, 3) situés à peu près au milieu de la tête de câblage, est relié dans son rotor (6) rigidement au moteur d'entraînement (8), tandis que les autres jeux de rouleaux de guidage (2', 3'), sont montés dans des rotors (8) tournant autour de l'axe de câblage, des butées (12, 13) limitant les angles libres (α₁, α₂ etc.), par rapport au jeu central de rouleaux de guidage, dans les deux sens de rotation.

3. Dispositif selon la revendication 1, **caractérisé en ce que** le jeu de rouleaux de guidage (2', 3') le plus proche du point de câblage est monté avec rigidité de torsion dans son rotor central (5, 6) et les autres jeux de rouleaux de guidage (2, 3) sont montés dans des rotors (4) dont l'axe de rotation se trouve chaque fois sur l'axe longitudinal des éléments de câble, et dont les angles libres (γ₂, γ₃) par rapport au jeu central de rouleaux de guidage , sont limités dans les deux sens de rotation par des butées (10, 11).

4. Dispositif selon la revendication 1, **caractérisé en ce que** le diamètre (D) de la trajectoire circulaire décrite par les jeux de rouleaux de guidage est supérieur au diamètre (d) des guidages dans l'accumulateur de torsion.

5. Dispositif selon une des revendications 1 à 4, **caractérisé en ce que** les jeux de rouleaux de guidage (2, 3) se trouvent dans des rotors (4) dont les axes de rotation se trouvent sur les axes des éléments de câble et qui présentent les uns par rapport aux autres les angles libres (γ), ces rotors (4) étant eux-mêmes montés dans des rotors (5) qui, autour de l'axe central du câble, ont les uns par rapport aux autres des angles libres (α).

6. Dispositif selon une des revendications 1 à 5, **caractérisé en ce que** les jeux de rouleaux de guidage (2, 3) situés l'un derrière l'autre forment un rayon (R) pour les éléments de câble, et ainsi sont à des distances différentes de l'axe central.

7. Dispositif selon la revendication 1, **caractérisé en ce que** le guidage d'entrée (15), non rotatif, sur le parcours d'accumulation présente également des jeux de rouleaux (2, 3) qui sont montés en pouvant tourner les uns par rapport aux autres dans des rotors (4, 5), mais à la différence de la tête de câblage, le boîtier (6) est réalisé sans entraînement en tant que composant fixe.

8. Dispositif selon la revendication 1, **caractérisé en ce que** en aval de l'anneau de câblage (9), ou à la place de celui-ci, se trouve un "blocage de torsion" (14) sous la forme de chenille de pression, de rouleau de pression ou d'une roue enveloppée par le câble.
